# EUROPÄISCHE PATENTSCHRIFT

(11) **EP 0 238 782 B1**
(45) Veröffentlichungstag und Bekanntmachung des Hinweises auf die Patenterteilung: **17.07.1991**
(21) Anmeldenummer: 86890351.9
(22) Anmeldetag: 19.12.1986
(51) Int. Cl.: G05D 16/18

(54) **5/3-Wege-Ventileinheit**
5/3-Way valve unit
Unité de vanne à 5/3 voies

(30) Priorität: 30.12.1985 AT 3774/85
(43) Veröffentlichungstag der Anmeldung: 30.09.1987
(73) Patentinhaber: ENFO Grundlagenforschungs AG, CH-5312 Döttingen (CH)
(72) Erfinder: Frisch, Herbert, Ing., A-1238 Wien (AT)
(74) Vertreter: Klein, Adam, Dipl.Ing.

(56) Entgegenhaltungen:
- GB-A- 1 600 155
- US-A- 3 709 244
- US-A- 3 732 887
- US-A- 4 349 041
- US-A- 4 461 449

## Beschreibung

Die Erfindung betrifft eine 5/3-Wege-Ventileinheit zum Positionieren eines doppelt wirkenden Pneumatikzylinders, mit einem unter Einwirkung eines Steuerdruckes gegen eine Rückstellkraft in einem steuerbare Medium-Anschlüsse aufweisenden Gehäuse verschieblichen Steuerelement, welches sich bei Steuerdrücken unterhalb des zur Überwindung der Rückstellkraft erforderlichen Druckniveaus in seiner alle Medium-Anschlüsse sperrenden Nullstellung befindet.

Zum geregelten Positionieren von Penumatikzylindern sind Ventile erforderlich, deren Durchgangsquerschnitte zwischen Null und dem Maximum in jeder Zwischenstellung sehr genau und leicht einstellbar sein müssen. Dazu werden heutzutage zumeist sogenannte dichtungslose Kolbenschieber eingesetzt, die zufolge ihrer druckausgeglichenen Bauart mit sehr geringen Verstellkräften betätigt werden können und wegen der Luftschmierung auch nur sehr geringe Reibung aufweisen.

Zum Positionieren eines doppelt wirkenden Pneumatikzylinders sind verschiedene Ansteuerungsmöglichkeiten der Zuund Abläufe des Druckmediums auf beiden Kolbenseiten erforderlich, die überlicherweise über vier 2/2, zwei 3/3 oder über ein 5/3-Wegeventil (mit geschlossenen Mittelstellungen) realisiert werden. Beim Einsatz von 2/2-Wegeventilen, die auch von Sitzventilen gebildet werden können, erhält man zwar eine flexible und vielfältige Ansteuermöglichkeiten bietende Ausführung, welche aber den Nachteil eines sehr hohen Geräteaufwandes hat. Bei Verwendung von zwei Stück 3/3-Wegeventilen, von denen eines deckelseitig und eines bodenseitig wirkt, ergibt sich bei vereinfachter Ansteuerung der Nachteil, daß die Regelung auch nach dem Erreichen der gewünschten Position des Kolbens nicht abgeschaltet werden darf, wenn das Druckmedium im Zylinder vorgespannt bleiben soll, was zumeist schon für ein schnelles Ansprechen erforderlich ist. Bei der Variante mit einer 5/3-Wege-Ventileinheit der eingangs genannten Art ist der Vorteil gegeben, daß die Mittelstellung auch bei abgeschalteter Positionsregelung geschlossen ist; gleichzeitig tritt aber der auch den 3/3-Wegeventilen anhaftende Nachteil eines relativ großen Steuerluft-Schadraumes auf, der deshalb entsteht, weil die Mittelstellung des Steuerelements funktionsbedingt in der Mitte des Steuerhubes liegt, und der die Ansprechgeschwindigkeit der Proportionalsteuerventile sehr unvorteilhaft reduziert.

Aufgabe der vorliegenden Erfindung ist es, eine Ventileinheit der eingangs genannten Art so zu verbessern, daß die genannten Nachteile der bekannten Ausführungen vermieden werden und daß insbesonders ein minimaler Steuerluft-Schadraum im Bereich um die alle Medium-Anschlüsse sperrende Nullstellung sowie eine kurze Ansprechzeit auf Schwankungen im Steuerdruck in diesem Bereich ohne großen konstruktiven Aufwand und mit hoher Betriebssicherheit möglich wird.

Diese Aufgabe wird gemäß der vorliegenden Erfindung dadurch gelöst, daß das Steuerelement von zwei separat im Gehäuse angeordneten Steuerschiebern gebildet ist, welche jeweils zwei mit je zwei Medium-Anschlüssen zusammenwirkende, axial versetzte Steuerkanten aufweisen und separat mit Steuerdruck beaufschlagbar sind, wobei die Steuerkanten des ersten Steuerschiebers Zuluft der ersten und Abluft der zweiten Zylinderseite und die Steuerkanten des zweiten Steuerschiebers Zuluft der zweiten und Abluft der ersten Zylinderseite steuern. Durch diese Aufteilung des Steuerelements ist auf sehr einfache Weise und unter Beibehaltung des oben genannten vorteilhaften Merkmals der 5/3-Wegeventile erreicht, daß in der Nullstellung des Steuerelements nur ein sehr geringer SteuerluftSchadraum vorliegt, welcher praktisch nur von der Zuleitung des Steuerdrucks herrührt. Ausgehend von dieser Nullstellung sind beide Steuerschieber separat mit Steuerdruck beaufschlagbar, wobei jeder der beiden Steuerschieber für eine Bewegungsrichtung des Pneumatikzylinders bzw. des Arbeitskolbens dieses Pneumatikzylinders zuständig ist.

Als weiterer Vorteil der erfindungsgemäßen Ausführung ist schließlich noch die Möglichkeit einer sehr kompakten Bauweise zu nennen, da die beiden separaten Steuerschieber sehr viel leichter in einem kompakten Gehäuse untergebracht werden können als ein übliches 5/3-Wegeventil.

Gemäß einer weiteren Ausgestaltung der Erfindung ist vorgesehen, daß die beiden separaten Steuerschieber in Einsatzbüchsen im Gehäuse geführt sind, welche mit den MediumAnschlüssen in Verbindung stehende Steueröffnungen aufweisen und daß sowohl die Steuerschieber als auch die Einsatzbüchsen identisch ausgeführt sind. Damit können die zumindest bei Proportionalventilen erhöhte Genauigkeit erfordernden Steuerteile kostengünstiger hergestellt werden; die die Verbindung der Medium-Anschlüsse zu den Steueröffnungen herstellenden Leitungen im Gehäuse erfordern keine besondere Genauigkeit und können somit beispielsweise bei der Herstellung des Gehäuses mitgegossen oder mitgeformt werden.

Die beiden Steuerschieber sind nach einer weiteren Ausgestaltung der Erfindung über separate Druckfedern vom Gehäuse her mit der Rückstellkraft beaufschlagt, was eine komplette Unabhängigkeit der Bewegung der beiden Steuerschieber voneinander sicherstellt und eine weitgehend symmetrische Ausgestaltung der Ventileinheit bezüglich der beiden Steuerschieber erlaubt.

Nach einer besonders bevorzugten Ausführung der Erfindung ist vorgesehen, daß die beiden Steuerschieber parallel nebeneinander im Gehäuse angeordnet sind und daß die Anschlüsse für den Steuerdruck jeweils auf der gleichen Gehäuseseite liegen. Damit sind neben einer vereinfachten Herstellung auch vereinfachte Anschluß- bzw. Montagebedingungen gegeben, was insbesonders im Zusammenhang beispielsweise mit einem direkten Anbau der erfindungsgemäßen Ventileinheit an den zu steuernden Zylinder große Vorteile bietet.

Nach einer anderen Weiterbildung der Erfindung ist vorgesehen, daß ― jeweils ausgehend von der Seite des Anschlusses für den Steuerdruck ― die erste Steuerkante des ersten Steuerschiebers die Abluft der zweiten Zylinderseite, die zweite Steuerkante des ersten Steuerschiebers die Zuluft der ersten Zylinderseite, die erste Steuerkante des zweiten Steuerschiebers die Abluft der ersten Zylinderseite, und die zweite Steuerkante des zweiten Steuerschiebers die Zuluft der zweiten Zylinderseite steuert. Auf diese Weise können die Steueröffnungen für die Zuluft und für die Abluft jeweils für beide Zylinderseiten im wesentlichen in gleiche Abstände zum Anschluß für den Steuerdruck aufweisenden Positionen im Gehäuse der Ventileinheit vorgesehen werden, was die Führung der nötigen Verbindungsleitungen zwischen den beiden separaten Steuerschiebern sehr vereinfacht.

Zur separaten Beaufschlagung beider Steuerschieber mit Steuerdruck kann gemäß einer besonders bevorzugten weiteren Ausbildung der Erfindung vorgesehen sein, daß Pilotventile unmittelbar an den Anschlüssen für den Steuerdruck am Gehäuse aufgesetzt sind. Auf diese Weise ist sichergestellt, daß der mit der erfindungsgemäßen Ausführung ermöglichte geringe Steuerluft-Schadraum voll genutzt werden kann und nicht durch längere Verbindungsleitungen zu den Pilotventilen geschmälert wird.

Die Erfindung wird im folgenden an Hand der teilweise schematisch dargestellten Ausführungsbeispiele in der Zeichnung näher erläutert. Fig. 1 zeigt ein Schaltschema zum Positionieren eines doppelt wirkenden Pneumatikzylinders mit einer erfindungsgemäßen Ventileinheit und Fig. 2 zeigt ein Ausführungsbeispiel einer Ventileinheit nach der Erfindung im Schnitt.

Der doppelt wirkende Pneumatikzylinder 1 nach Fig. 1 besteht im wesentlichen aus einem Zylinder 2 und einem darin axial geführten Kolben 3, der mit einer aus dem Zylinder 2 herausgeführten Kolbenstange 4 verbunden ist. An einer ersten Zylinderseite 5 und an einer zweiten Zylinderseite 6 sind Anschlußleitungen 7, 8 für Druckmedium, insbesonders Druckluft, vorgesehen, welche mit Anschlüssen A bzw. B an einer 5/3-Wege-Ventileinheit 9 in Verbindung stehen.

Die durch Steuern der Zu- bzw. Abluft der beiden Zylinderseiten 5, 6 das Positionieren des Pneumatikzylinders 1 ermöglichende Ventileinheit 9 weist ein in einem Gehäuse 10 verschiebliches, hier von zwei separaten Steuerschiebern 11, 12 gebildetes Steuerelement auf, welches unter Einwirkung von an den Eingängen X und Y angelegtem Steuerdruck gegen die Kraft von zwei separaten Druckfedern 13, 14 verschieblich ist und dabei fünf Medium-Anschlüsse steuert. Mit P ist der Anschluß für das ungesteuerte Druckmedium, also die Zuluft zu beiden Zylinderseiten, bezeichnet; anstelle der hier getrennten Anschlüsse P könnte natürlich aber auch ein gemeinsamer für beide Steuerschieber vorgesehen sein. Mit R ist der Anschluß für die Abluft von der zweiten Zylinderseite 6 ― also von der Deckelseite ― bezeichnet. S bezeichnet den Anschluß für die Abluft von der ersten Zylinderseite 5; A und B sind bereits oben als direkt zu den Zylinderseiten führende Anschlüsse bezeichnet.

Die beiden Steuerschieber 11, 12 sind im Schaltschema nach Fig. 1 als 4/2-Wegeventile dargestellt und wirken auch entsprechend ― gleichwertig ist aber ein Ansprechen dieser Steuerschieber als jeweils zwei mechanisch gekoppelte 2/2-Wegeventile, wie dies der unten noch näher erläuterten Ausführung nach Fig. 2 näher kommt. Zur Funktion der Ventileinheit 9 ist nur kurz das folgende zu erwähnen: In der in Fig. 1 dargestellten Nullstellung des Steuerelements bzw. der beiden Steuerschieber 11, 12 sind alle fünf steuerbaren Medium-Anschlüsse A, B, P, S, R unter der Wirkung der beiden Druckfedern 13, 14 abgesperrt, womit auch die beiden Zylinderseiten 5, 6 nach außen abgeschlossen sind und der Kolben 3 ― je nach Druckniveau ― mehr oder weniger fest in seiner Position gehalten wird. Wird beispielsweise der erste Steuerschieber 11 durch einen die Kraft der Druckfeder 13 überwindenden Steuerdruck am Eingang X aus der sperrenden Nullstellung bewegt, so wird der Zuluftanschluß P zur ersten Zylinderseite 5 und der Abluftanschluß R von der zweiten Zylinderseite 6 in einem dem Ausmaß der Verstellung des Steuerschiebers 11 entsprechenden Ausmaß geöffnet und der Kolben 3 in der Darstellung nach rechts verschoben. Zur Bewegung des Kolbens 3 in die andere Richtung muß der beschriebene Steuervorgang durch Anlegung von Steuerdruck am Eingang Y des zweiten Steuerschiebers 12 eingeleitet werden. Da die beiden Steuerschieber 11, 12 über die separaten Eingänge X und Y voneinander unabhängig mit Steuerdruck beaufschlagbar sind und je für sich die Bewegung des Kolbens 3 in eine Richtung kontrollieren kann durch unterschiedliche gemeinsame, gleichzeitige Beaufschlagung der beiden Zylinderseiten auch beispielsweise das Abbremsen des Kolbens 3 bei Annäherung an seine Sollposition oder ein Verspannen an dieser Sollposition mit sehr einfachen Mitteln erreicht werden.

Zur Beschreibung der Ausführung nach Fig. 2 werden im folgenden gleiche Bezugszeichen wie zu Fig. 1 verwendet, soweit nur die Funktion der entsprechenden Teile gleich ist.

Im Gehäuse 10 der Ausführung nach Fig. 2 sind zwei Steuerschieber 11, 12 in Einsatzbüchsen 15, 16 geführt, wobei diese Einsatzbüchsen mit den Medium-Anschlüssen A, B, S, P, R in Verbindung stehende Steueröffnungen 17, 18, 19, 20, 21, 22 und 23 aufweisen. Diese Steueröffnungen können in Form von Schlitzen oder auch in Form von mehreren am Umfang der Einsatzbüchsen 15, 16 verteilten einzelnen Bohrungen ausgeführt sein und gehen von Ringräumen 24 am Außenumfang der Einsatzbüchsen aus. Zur erforderlichen Verbindung der Ringräume 24 mit den jeweiligen Anschlüssen sind im Gehäuse Leitungen 25 bis 32 vorgesehen, die an der Außenseite des Gehäuses jeweils in Schraubanschlüsse 33 münden.

Die zusammen mit den Einsatzbüchsen 15, 16 in Gehäusebohrungen 34 eingesetzten Steuerschieber 11, 12 sind mit separaten Druckfedern 13, 14 an einem unterem Gehäusedeckel 35 abgestützt und werden unter Wirkung dieser Druckfedern in ihre Nullstellung gedrückt, in der sie an einem oberen Gehäusedeckel 36 anliegen. An beiden Steuerschiebern 11, 12 sind je zwei axial versetzte Steuerkanten 37, 38 bzw. 39, 40 angeordnet, die den Öffnungsquerschnitt der Steueröffnungen 20, 22, 23 je nach axialer Stellung der Steuerschieber mehr oder weniger freigeben. Zur Einleitung einer axialen Bewegung der Steuerschieber 11, 12 gegen die Kraft der Druckfedern 13, 14 sind im oberen Gehäusedeckel 36 Einlaßbohrungen 41 für die Anschlüsse X, Y für den jeweiligen Steuerdruck angebracht.

In der in Fig. 2 dargestellten Stellung der beiden Steuerschieber 11, 12 liegt kein Steuerdruck an den Eingängen X, Y an; die mit dem Zuluftanschluß P in Verbindung stehenden Steueröffnungen 20 sind von den zweiten Steuerkanten 38, 40 beider Steuerschieber 11, 12 abgeschlossen. Gleiches gilt für die Steueröffnungen 22, 23, welche über die Leitungen 26, 28 mit den Anschlüssen A, B in Verbindung stehen und von den Steuerkanten 37, 39 abgeschlossen werden. Damit sind beide Zylinder seiten ― 5, 6 in Fig. 1 ― von der Ventileinheit 9 abgeschlossen. Wird beispielsweise über den Eingang X Steuerdruck auf den ersten Steuerschieber 11 gelegt, so öffnet die erste Steuerkante 37 die Steueröffnungen 22 und verbindet damit den Abluftanschluß R mit dem Anschluß B zur zweiten Zylinderseite 6. Gleichzeitig wird mit der mechanisch starr gekoppelten zweiten Steuerkante 38 eine Öffnung der Steueröffnungen 20 bewirkt, womit der Druckluftanschluß P über die Steueröffnungen 17 mit dem Anschluß A zur ersten Zylinderseite 5 verbunden ist. Damit bewegt sich der Kolben 3 ― wiederum in Fig. 1 ― nach rechts.

Zur Einleitung der umgekehrten Kolbenbewegung wird am Einang Y Steuerdruck angelegt, womit die erste Steuerkante 39 die Steueröffnungen 23 und die zweite Steuerkante 40 die Steueröffnungen 20 öffnet und der Abluftanschluß 5 mit der ersten Zylinderseite 5 und der Druckanschluß P mit der zweiten Zylinderseite 6 verbunden wird. Die Betätigung der beiden Steuerschieber 11, 12 kann aber auch gemeinsam erfolgen, womit je nach dem jeweils auf beiden Seiten angelegten Steuerdruck differenzierte Bewegungs- bzw. Druckverhältnisse auf beiden Zylinderseiten realisiert werden können.

Unmittelbar an den Eingängen X, Y für den Steuerdruck könnten auch Pilotventile für den Steuerdruck aufgesetzt sein, womit ein sehr geringer Schadraum für den Steuerdruck insbesonders im heiklen Bereich um die Nullstellung der beiden Steuerschieber und ein sehr schnelles Ansprechen auf Steuerdruckänderungen erreicht ist, was besonders in der Nähe des Nulldurchgangs zum genauen Positionieren sehr vorteilhaft ist.

## Patentansprüche

1. 5/3-Wege-Ventileinheit zum Positionieren eines doppelt wirkenden Pneumatikzylinders (2, 3), mit einem unter Einwirkung eines Steuerdruckes gegen eine Rückstellkraft in einem steuerbare Medium-Anschlüsse aufweisenden Gehäuse (10) verschieblichen Steuerelement (11, 12) welches sich bei Steuerdrücken unterhalb des zur Überwindung der Rückstellkraft erforderlichen Druckniveaus in seiner aller Medium-Anschlüsse sperrenden Nullstellung befindet, **dadurch** **gekennzeichnet**, daß das Steuerelement von zwei separat im Gehäuse (10) angeordneten Steuerschiebern (11, 12) gebildet ist, welche jeweils zwei mit je zwei Medium-Anschlüssen (A, B, S, P, R) zusammenwirkende, axial versetzte Steuerkanten (37, 38 bzw. 39, 40) aufweisen und separat mit Steuerdruck beaufschlagbar sind, wobei die Steuerkanten (37, 38) des ersten Steuerschiebers (11) Zuluft der ersten (5) und Abluft der zweiten Zylinderseite (6) und die Steuerkanten (39, 40) des zweiten Steuerschiebers (12) Zuluft der zweiten (6) und Abluft der ersten Zylinderseite (5) steuern.

2. Ventileinheit nach Anspruch 1, dadurch gekennzeichnet, daß die beiden separaten Steuerschieber (11, 12) in Einsatzbüchsen (15, 16) im Gehäuse (10) geführt sind, welche mit den Medium-Anschlüssen (A, B, S, P, R) in Verbindung stehende Steueröffnungen (17 bis 23) aufweisen und daß sowohl die Steuerschieber (11, 12) als auch die Einsatzbüchsen (15, 16) identisch ausgeführt sind.

3. Ventil nach Anspruch 1 oder 2, dadurch gekennzeichnet, daß die beiden Steuerschieber (11, 12) über separate Druckfedern (13, 14) vom Gehäuse (10) her mit der Rückstellkraft beaufschlagt sind.

4. Ventileinheit nach einem der Ansprüche 1 bis 3, dadurch gekennzeichnet, daß die beiden Steuerschieber (11, 12) parallel nebeneinander im Gehäuse (10) angeordnet sind und daß die Anschlüsse (X, Y) für den Steuerdruck jeweils auf der gleichen Gehäuseseite liegen.

5. Ventileinheit nach einem der Ansprüche 1 bis 4, dadurch gekennzeichnet, daß ― jeweils ausgehend von der Seite des Anschlusses (X, Y) für den Steuerdruck ― die erste Steuerkante(37)des ersten Steuerschiebers (11) die Abluft der zweiten Zylinderseite (6), die zweite Steuerkante (38) des ersten Steuerschiebers (11) die Zuluft der ersten Zylinderseite (5), die erste Steuerkante (39) des zweiten Steuerschiebers (12) die Abluft der ersten Zylinderseite (5) und die zweite Steuerkante (40) des zweiten Steuerschiebers (12) die Zuluft der zweiten Zylinderseite (6) steuert.

6. Ventileinheit nach einem der Ansprüche 1 bis 5, dadurch gekennzeichnet, daß zur separaten Beaufschlagung beider Steuerschieber mit Steuerdruck Pilotventile unmittelbar an den Anschlüssen für den Steuerdruck am Gehäuse aufgesetzt sind.

## Claims

1. A 5/3-way valve unit for positioning a double-acting pneumatic cylinder (2, 3), having a control element (11, 12) which is displaceable under the action of a control pressure against a restoring force in a casing (10) comprising controllable medium connexions and which at control pressures below the pressure level required for overcoming the restoring force is present in its zero position blocking all the medium connexions, characterized in that the control element is formed by two control slides (11, 12) which are arranged separately in the casing (10) and which each comprise two axially offset control edges (37, 38 and 39, 40 respectively) each cooperating with two medium connexions (A, B, S, P, R) and which can be acted upon separately by control pressure, the control edges (37, 38) of the first control slide (11) controlling supply air to the first cylinder end (5) and discharge air from the second cylinder end (6) and the control edges (39, 40) of the second control slide (12) controlling supply air to the second cylinder end (6) and discharge air from the first cylinder end (5).

2. A valve unit according to Claim 1, characterized in that the two separate control slides (11, 12) are guided in insert bushes (15, 16) in the casing (10), the insert bushes (15, 16) comprising control openings (17 to 23) connected to the medium connexions (A, B, S, P, R), and both the control slides (11, 12) and the insert bushes (15, 16) are constructed identically.

3. A valve unit according to Claim 1 or 2, characterized in that the two control slides (11, 12) are acted upon with the restoring force from the casing (10) by way of separate compression springs (13, 14).

4. A valve unit according to any one of Claims 1 to 3, characterized in that the two control slides (11, 12) are arranged parallel beside each other in the casing (10), and the connexions (X, Y) for the control pressure are each disposed on the same side of the casing.

5. A valve unit according to any one of Claims 1 to 4, characterized in that ― starting in each case from the side of the connexion (X, Y) for the control pressure ― the first control edge (37) of the first control slide (11) controls the discharge air from the second cylinder end (6), the second control edge (38) of the first control slide (11) controls the supply air to the first cylinder end (5), the first control edge (39) of the second control slide (12) controls the discharge air from the first cylinder end (5), and the second control edge (40) of the second control slide (12) controls the supply air to the second cylinder end (6).

6. A valve unit according to any one of Claims 1 to 5, characterized in that pilot valves are mounted directly on the connexions for the control pressure on the casing in order to act upon the two control slides separately.

## Revendications

1. Unité-vanne multivoie du type 5/3, pour le positionnement d'un vérin pneumatique à double action (2, 3), comportant un élément de commande (11, 12) déplaçable sous l'action d'une pression de commande, contre une force de rappel, dans un corps présentant des organes de raccordement de fluide pouvant être commandés, ledit élément de commande se trouvant, pour des pressions de commande inférieures au niveau de pression nécessaire pour surmonter la force de rappel, à sa position zéro fermant tous les organes de raccordement de fluide, caractérisée par le fait que l'élément de commande est constitué par deux tiroirs de commande (11, 12) agencés séparément dans le corps (10), lesquels présentent chacun deux arêtes de commande décalées axialement (37, 38; 39, 40) coopérant avec deux organes de raccordement de fluide (A, B, S, P, R), et peuvent être sollicités séparément par de la pression de commande, les arêtes de commande (37, 38) du premier tiroir de commande (11) commandant l'air entrant du premier côté (5) et l'air sortant du deuxième côté (6) du cylindre, et les arêtes de commande (39, 40) du deuxième tiroir de commande (12) commandant l'air entrant du deuxième côté (6) et l'air sortant du premier côté (5) du cylindre.

2. Unité-vanne selon revendication 1, caractérisée par le fait que les deux tiroirs de commande séparés (11, 12) sont guidés dans des douilles d'insertion (15, 16) dans le corps (10), lesquelles présentent des orifices de commande (17 à 23) se trouvant en communication avec les organes de raccordement de fluide (A, B, S, P, R), et par le fait qu'aussi bien les tiroirs de commande (11, 12) que les douilles d'insertion (15, 16) sont réalisés de manières identiques.

3. Vanne selon revendication 1 ou 2, caractérisée par le fait que les deux tiroirs de commande (11, 12) sont sollicités par la force de rappel, à partir du corps (10), par des ressorts de compression séparés (13, 14).

4. Unité-vanne selon l'une des revendications 1 à 3, caractérisée par le fait que les deux tiroirs de commande (11, 12) sont agencés parallèlement dans le corps (10), l'un à côté de l'autre, et par le fait que les organes de raccordement (X, Y) pour la pression de commande se trouvent chacun du même côté du corps.

5. Unité-vanne selon l'une des revendications 1 à 4, caractérisée par le fait qu'en partant à chaque fois du côté de l'organe de raccordement (X, Y) pour la pression de commande, la première arête de commande (37) du premier tiroir de commande (11) commande l'air de sortie du deuxième côté (6) du cylindre, la deuxième arête de commande (38) du premier tiroir de commande (11) commande l'air d'entrée du premier côté (5) du cylindre, la première arête de commande (39) du deuxième tiroir de commande (12) commande l'air de sortie du premier côté (5) du cylindre et la deuxième arête de commande (40) du deuxième tiroir de commande (12) commande l'air d'entrée du deuxième côté (6) du cylindre.
6. Unité-vanne selon l'une des revendications 1 à 5, caractérisée par le fait que, pour solliciter séparément les deux tiroirs de commande avec de la pression de commande, des vannes-pilotes sont rapportées sur le corps, directement sur les organes de raccordement pour la pression de commande.
